# EUROPÄISCHE PATENTSCHRIFT

(11) **EP 0 652 332 B1**
(45) Veröffentlichungstag und Bekanntmachung des Hinweises auf die Patenterteilung: **20.05.1998**
(21) Anmeldenummer: 94113376.1
(22) Anmeldetag: 26.08.1994
(51) Int. Cl.: E04B 1/90, E04B 1/61, F16B 5/00

(54) **Wärmedämmplatte aus Faserdämmstoff oder Kork**
Heat insulating panel made of fibrous insulating material or cork
Panneau calorifuge fait en matière isolante fibreuse ou liège

(30) Priorität: 10.11.1993 DE 9317191 U
(43) Veröffentlichungstag der Anmeldung: 10.05.1995
(73) Patentinhaber: M. Faist GmbH & Co. KG, 86381 Krumbach (DE)
(72) Erfinder: Fischer, Jürgen, D-86381 Deisenhausen (DE)
(74) Vertreter: Müller, Hans-Jürgen, Dipl.-Ing.

(56) Entgegenhaltungen:
- WO-A-94/01628
- WO-A-94/04773
- AU-B- 482 783
- DE-A- 2 547 637
- DE-A- 3 529 557
- DE-A- 3 933 108
- DE-U- 8 911 947
- DE-U- 9 201 737

## Beschreibung

Die Erfindung betrifft eine Warmedämmplatte der im Oberbegriff des Anspruches 1 genannten Gattung.

Warmedammplatten aus beispielsweise Glaswolle, Mineralwolle, aufgeschäumtem Kunststoff oder Kork sind bereits bekannt. Außer den Nut-Feder-Verbindungen zwischen benachbarten, Stoß an Stoß anliegenden Dämmplatten wie nach der DE-U-8 911 947 und der SU-PS 29 39 81 ist es auch bekannt, ein Dämmplattenende so zuzuspitzen, daß der äußere Rand an einer Spitze zuläuft, von der sich je eine Schrägfläche zu den beiden Außenflächen der Dämmplatte hinzieht. Das andere Ende der Dämmplatte ist mit einer schwalbenschwanzartigen Aussparung versehen, die zur Aufnahme des angespitzten entgegengesetzten Endes einer benachbarten Dämmplatte dient. Auf diese Weise ist es möglich, eine Reihe von Dämmplatten aneinander anzusetzen und über deren angespitzte bzw. schwalbenschwanzförmig ausgesparte Enden miteinander zu verfugen.

Während bei solchen Schwalbenschwanz-Verbindungen bei der Montage jeweils dafür Sorge zu tragen ist, daß die gerade verlegte Dämmplatte nicht selbständig aus der gewünschten Endlage herausrutscht, bei der die Schrägflächen der Spitze an den Schrägflächen der schwalbenschwanzförmigen Aussparung anliegen, bereiten kammartige Zungen mit verdickten Enden und hinter diesen einrastende Sperrblöcke gemäß DE-A-3 933 108 Montage- und vor allem Demontageprobleme. Das Verbinden benachbarter Dämmplatten durch Einsetzen einer Feder ist gleichfalls eine gewisse Erschwernis, welche die Verlegearbeit verteuert.

Darüber hinaus ist es bekannt (DE-U-87 03 088), die schrägverlaufenden, bei Verlegen aneinanderstoßenden Enden von Dämmplatten stufenartig auszubilden, um ein ungewolltes Verschieben aneinanderliegender Dämmplatten beim Verlegen zu vermeiden.

Der Erfindung liegt die Aufgabe zugrunde, eine Dämmplatte der eingangs genannten Gattung mit einfachen Mitteln dahingehend zu verbessern, daß die Montage bzw. Demontage einfach auch durch Laien durchführbar ist, ohne daß besondere Vorrichtungen verwendet werden müssen, die ein ungewolltes Herausrutschen der gerade montierten Dämmplatte aus der Position verhindert, welche der endgültigen Montagestellung entspricht.

Die Erfindung ist im Anspruch 1 gekennzeichnet und in Unteransprüchen sind weitere Ausbildungen derselben beschrieben. Anhand der Zeichnung wird auch in der folgenden Figurenbeschreibung ein besonders bevorzugtes Anwendungsbeispiel geschildert.

Bei der Erfindung ist das sich nach außen öffnende Ende der Dämmplatte innen mit einer Aussparung versehen oder -mit anderen Worten- das sich zum Rand der Dämmplatte öffnende Ende ist innen, d.h. an der den betreffenden Rand entgegengesetzten Seite, aufgeweitet. An der Übergangsstelle zwischen der beginnenden Aufweitung und den zum betreffenden Rand sich insbesondere keilförmig hinziehenden Schrägflächen befindet sich mindestens eine Sperrnase zur Bildung einer Engstelle in diesem Übergangsbereich zur entsprechenden Schrägfläche.

Am anderen, sich verjüngenden Ende ist die Dämmplatte dagegen mit einem Sperrteil oder -mit anderen Worten- mit einem sich aufweitenden Teil versehen, dessen größte Breite grösser ist als die Breite einer Engstelle im Bereich des Übergangs dieses Sperrteils bzw. dieser Aufweitung in die betreffende Schrägfläche, welche zur betreffenden Außenfläche der Dämmplatte führt. Die größte Breite des Sperrteils ist auch größer als die Breite der vorher genannten Engstelle im Bereich der Sperrnase des zuerst genannten Endes der Dämmplatte.

Außerdem beteht die Dämmplatte entweder im Bereich der Sperrnase oder im Bereich des Sperrteils bzw. der Ausweitung oder bevorzugt in beiden Bereichen aus einem Material, daß sich bei Druck insb. zu einem gewissen Teil kompressibel verformt, um nach dem Nachlassen des Druckes weitgehend wieder seine Ursprungsform einzunehmen.

Auf diese Weise gelingt es, daß bei Angreifen des Sperrteils des einen Dämmplattenendes an der oder den Sperrnasen des anderen Endes einer benachbarten Dämmplatte und bei Anwendung eines die beiden Dämmplatten in ihrer "ineinandergefugte" Montagestellung drängenden Druckes der Sperrteil an der Sperrnase vorbei in die Aussparung gedrückt wird, während die Sperrnasen in der "ineinandergefugten" Montagestellung in den Übergangsbereich zwischen dem Sperrteil und den Schrägflächen des einen Dämmplattenendes hineingreifen und den Sperrteil daran hindern, wieder selbsttätig, d.h. ohne ausgesprochenen Zug an der betreffenden Dämmplatte, aus der Ausparung herauszugelangen.

Nach einer besonderen Ausbildung befindet sich der Rand der Aussparung auf einem Kreis mit einem Durchmesser, welcher mindestens der größten Breite des Sperrteils entspricht. Entsprechend sollte auch der Rand des Sperrteils sich auf einem Kreis mit einem solchen Durchmesser befinden, welcher der größten Breite des Sperrteils entspricht. Sowohl die Aussparung als auch der Sperrteil bilden dann im Querschnitt eine Art Halbmond oder Dreiviertelmond. Die Engstelle befindet sich dabei zweckmäßigerweise an der Übergangsstelle zwischen dem Rand der Aussparung bzw. des Sperrteils und der angrenzenden Schrägfläche.

Die Breite der Engstelle des Sperrteils sollte zwischen 50% und 95% der größten Breite desselben betragen, während die Breite der Engstelle an der Sperrnase zwischen 85% und 98% der größten Breite des Sperrteils betragen sollte.

Das Verhältnis der größten Breite des Sperrteils in Bezug zur Dicke der Basisplatte sollte zwischen 30% und 80% betragen.

Der Sperrteil und die Aussparung sollten sich jeweils über die gesamte Breite der Dämmplatte hinziehen, doch sind auch abgewandelte Ausbildungen möglich, bei denen beispielsweise der Sperrteil nicht über die gesamte Breite der Dämmplatte verläuft, sondern nur einem Teil der Breite entspricht, beispielsweise sich nur in der Mitte oder an den Rändern befindet.

Als Dämmstoff ist vorgesehen:
Faserdämmstoffe in Form von Platten- oder Rollenware, oder Korkerzeugnisse.

Ein bevorzugtes Ausführungsbeispiel der Erfindung ist in der Zeichnung schematisch dargestellt, die in
- Fig. 1: einen schematischen Teilausschnitt aus dem Bereich der Enden benachbarter Dämmplatten in der montierten Sperrstellung,
- Fig. 2: einen vergrößerten Querschnitt im gleichen Übergangsbereich benachbarter Dämmplatten noch vor Herstellung der montierten Sperrstellung zeigen und
- Fig.3: einen schematischen Teilausschnitt nach Art von Fig. 1 aber von einer anderen Ausbildung der Erfindung.

Gemäß Figur 1 weist das sich nach unten öffnende untere Ende 10 der oberen Dämmplatte 1 zentral in der Mitte eine etwa halb- bis dreiviertel-mondförmige Aussparung 2 auf, die im Bereich zweier Sperrnasen 8 in Schrägflächen 6 übergeht, welche die Aussparung 2 im Zentrum der Dämmplatte 1 mit den beiden Außenseiten la bzw. 1b verbinden.

Am oberen sich verjüngenden Ende 11 ist die untere Dämmplatte 1 mit einem Sperrteil 4 versehen, welcher im Querschnitt wiederum halb- bis dreiviertel-mondförmig ausgebildet ist. Der äußere Rand des Sperrteils 4 erstreckt sich auf einem Kreis bis zu einer Einschnürung 7, um von da aus längs der Schrägflächen 5 bis zu den beiden Außenflächen la, 1b überzugehen.

In dieser montierten Sperrstellung verhindern die beiden Sperrnasen 8 an beiden Enden der Aussparung 2, daß der Sperrteil 4 aus der in Fig. 1 gezeigten Montage- bzw. Sperrstellung nach unten herausrutscht. Es ist daher möglich, beim Montieren sowohl Dämmplatten jeweils von oben auf benachbarte untere Dämmplatten aufzusetzen als auch jeweils Dämmplatten von unten an sich darüber befindliche Dämmplatten anzusetzen und dort in der Sperrstellung "aufzuhängen".

Damit möglichst keine Fremdkörper und Feuchtigkeit, wie Schlagregen, in den Zwischenraum zwischen den beiden Enden 10,11 hineingelangen und dort verbleiben, empfiehlt sich die in Fig. 1 gezeigte Montagestellung, bei der die sich verjüngenden Enden jeweils oben und die sich nach außen öffnenden Enden mit der Aussparung 2 jeweils nach unten angeordnet sind. Läuft Regenwasser in Pfeilrichtung an den Außenflächen la der aus den Dämmplatten 1 gebildeten vorgehängten Wand nach unten, kann kein Wasser in der Fuge zwischen den benachbarten montierten Dämmplatten 1 nach oben steigen, so daß ein zusätzliches Isolieren durch beispielsweise Einspritzen von Fugendichtungsmasse überflüssig wird.

Gemäß Figur 2 ist der Rand 2a der Aussparung 2 abgerundet; er befindet sich auf einem Kreis mit dem Durchmesser A, welcher gleichzeitig die größte Breite der Aussparung 2 bildet. Der Rand 2a verläuft auf dem Kreis bis zu den beiden Sperrnasen 8. Der Abstand B der Sperrnasen 8 bildet die Engstelle 8a, an welcher der entsprechend mit seinem Außenrand 9 abgerundete Sperrteil 4 an der benachbarten unteren Dämmplatte 1 in der in Fig. 2 gezeigten Stellung anschlägt. Wird nun Druck auf die obere Dämmplatte 1 nach unten und/oder Druck auf die untere Dämmplatte 1 nach oben ausgeübt, dann vergrößert sich der Abstand B der Sperrnasen 8 durch Auseinanderdrücken derselben und/oder verkleinert sich die größte Breite D des Sperrteils 4 durch Kompression desselben, so daß der Sperrteil 4 an den Sperrnasen 8 vorbei in die Aussparung hineingelangen kann, wie dies in Fig. 1 in der montierten Sperrstellung gezeigt ist. Die Sperrnasen 8 schnappen dann in die dreieckförmigen Bereiche an den Übergangsstellen 7 zwischen dem äußeren Rand 9 des Sperrteils 4 und den betreffenden Schrägflächen 5 des gleichen Endes der Dämmplatte 1 ein. Der Abstand C zwischen den Einschnürungen 7 bildet die Engstelle 7a.

Bei den in den Figuren 1 und 2 dargestellten Beispielen betragen die Winkel α der Schrägflächen 5,6 in Bezug zu den Außenflächen 1a, 1b der Dämmplatten 1 zwischen etwa 10 und 45°, so daß die Schrägflächen 5,6 etwa parallel verlaufen und aneinander anstoßen, wenn die montierte Sperrstellung nach Fig. 1 erreicht ist. Nach einer besonderen Ausbildung der Erfindung empfiehlt es sich jedoch, den Winkel α₁₀ der Schrägflächen 6 des unteren Endes 10 der oberen Dämmplatte 1, welche die Aussparung 2 aufweist, etwas größer zu wählen als den Winkel α₁₁ des oberen sich verjüngenden Endes 11 der unteren Dämmplatte 1. Rastet der Sperrteil 4 dann nämlich in die Aussparung 2 ein, bildet deren Rand 2a eine Art Lager, in dem sich der Sperrteil 4 etwas zu verdrehen vermag, so daß die untere Dämmplatte 1 auch in einem Winkel β in Bezug zur Ausrichtung der benachbarten Dämmplatte 1 verlegt werden kann. Hierdurch können gewölbte Wände erstellt bzw. gewölbte Gebäudeteile verkleidet werden, selbst wenn ungewölbte ebene und verhältnismäßig formsteife Dämmplatten 1 Verwendung finden. Diese Möglichkeit erlaubt die Anwendung der eingangs genannten bekannten Verfugungen mit Schwalbenschwanzenden einerseits und die ebenfalls eingangs genannten Feder-Nut-Verbindungen nicht ohne weiteres.

Es versteht sich, daß die Art der Ausbildung des Querschnitts der Aussparung, des Sperrteils und der Schrägflächen auch anders als bei der bevorzugten Ausbildung der Erfindung realisierbar ist und die Aufgabe der Erfindung unter Berücksichtigung des im Hauptanspruch genannten Prinzips realisiert werden kann, wonach es genügt, wenn sich an einem Ende der Dämmplatte ein Sperrteil befindet, der in eine Aussparung am anderen Ende der benachbarten Dämmplatte so einsetzbar ist, daß er beim Einsetzen einen bestimmten Widertand überwinden muß, der andererseits dafür sorgt, daß die betreffende Dämmplatte aus ihrer Montagestellung nicht selbständig ohne weiteres wieder herausrutscht, in der die Aussparung mit der Sperrnase bzw. den in den Figuren dargestellten beiden Sperrnasen eine Rast für den Sperrteil bildet, selbst wenn noch eine gewisse Bewegbarkeit insb. Schwenkbarkeit der beiden Dämmplatten in Bezug zueinander möglich ist.

Fig. 3 ist ein Beispiel für eine solche Ausbildung der Erfindung, bei der die Dämmplattenenden 10, 11 nur jeweils an einer Seite la mit Schrägflächen 5, 6 versehen sind, die von einem Absatz 12, 13 zu entweder der Sperrnase 8 vor der Aussparung 2 oder der Engstelle 7a vor dem Sperrteil 4 führen. Der Sperrteil 4 weist bei dieser Ausbildung nur an der der einen Außenseite la der Dämmplatte 1 zugewandten Seite einen über die Engstelle 7a bzw. die Sperrnase 8 ausladenden Rand 9 auf, der beim Montieren an dieser unter Kompression vorbeigeschoben bzw. -gedrückt werden muß. An den entgegengesetzten Seiten weisen die Enden 10, 11 parallele Schiebeflächen 14, 15 auf, die auch parallel zu den Außenseiten 1a, 1b der Dämmplatten 1 verlaufen.

## Patentansprüche

1. Wärmedämmplatte, ausschließlich bestehend aus thermisch und ggf. akustisch isolierendem Faserdämmstoff oder Kork,
**gekennzeichnet durch**
ein sich verjüngendes Ende (11) und ein sich nach außen öffnendes anderes Ende (10) zum Zusammenstecken von benachbarten Wärmedämmplatten, wobei das sich nach außen öffnende Ende (10) innen eine Aussparung (2) aufweist, welche in mindestens eine Sperrnase (8) zur Bildung einer Engstelle (8a) im Übergangsbereich zu einer Schrägfläche (6) übergeht, und wobei das sich verjüngende Ende (11) einen Sperrteil (4) aufweist, dessen größte Breite (D) größer als die Breite (C) einer Engstelle (7a) im Bereich des Übergangs zu einer Schrägfläche (5) und größer als die Breite (B) der Engstelle (8a) im Bereich der Sperrnase (8) ist.

2. Dämmplatte nach Anspruch 1,
**dadurch gekennzeichnet,**
daß der Rand (2a) der Aussparung (2) auf einem Kreis mit einem Durchmesser (A) liegt, welcher mindestens der größten Breite (D) des Sperrteils (4) entspricht.

3. Dämmplatte nach Anspruch 1 oder 2,
**dadurch gekennzeichnet,**
daß der Rand (9) des Sperrteils (4) auf einem Kreis mit einem Durchmesser liegt, welcher der größten Breite (D) des Sperrteils (4) entspricht.

4. Dämmplatte nach Anspruch 2 oder 3,
**dadurch gekennzeichnet,**
daß der jeweilige Rand (2a,9) der Aussparung (2) bzw. des Sperrteils (4) an der betreffenden Engstelle (7a, 8a) jeweils in eine angrenzende Schrägfläche (5,6) übergeht und sich die Sperrnase (8) an der betreffenden Übergangsstelle befindet.

5. Dämmplatte nach einem der vorhergehenden Ansprüche,
**dadurch gekennzeichnet,**
daß die Breite (C) der Engstelle (7a) des Sperrteils (4) zwischen 50% und 95% der größten Breite (D) desselben beträgt.

6. Dämmplatte nach einem der vorhergehenden Ansprüche,
**dadurch gekennzeichnet,**
daß die Breite (B) der Engstelle (8a) an der Sperrnase (8) zwischen 85% und 98% der größten Breite (D) des Sperrteils (4) beträgt.

7. Dämmplatte nach einem der vorhergehenden Ansprüche,
**dadurch gekennzeichnet,**
daß die größte Breite (D) des Sperrteils (4) 30% bis 80% der Dicke (F) der Dämmplatte (1) beträgt.

8. Dämmplatte nach einem der vorhergehenden Ansprüche,
**dadurch gekennzeichnet,**
daß sich der Sperrteil (4) und die Aussparung (2) jeweils über die gesamte Breite (E) der Dämmplatte (1) erstreckt.

9. Dämmplatte nach einem der vorhergehenden Ansprüche,
**dadurch gekennzeichnet,**
daß die Enden (10, 11) jeweils nur an einer Seite je eine Schrägfläche (5, 6) aufweisen.

10. Dämmplatte nach Anspruch 9,
**dadurch gekennzeichnet**,
daß der Sperrteil (4) nur an der der betreffenden Schrägfläche (5) zugewandten Seite einen über die Sperrnase (8) ausladenden Rand (9) aufweist.

## Claims

1. Thermally insulating panel (1) exclusively made of fibrous insulating material or cork, possibly with acoustic insulation,
**characterized by**
a tapering end (11) and another end (10) opening to the outside for joining adjacent insulating panels by insertion, wherein said outwardly opening end (10) includes an inner recess (2) which changes over to at least one locking lug (8) for forming a neck (8a) in the zone of transition to an inclined surface (6), and wherein said tapering end (11) comprises a blocking portion (4) having a widest width (D) exceeding the width (C) of a neck (7a) in the zone of transition to an inclined surface (5) and exceeding the width (B) of said neck (8a) in the zone of said locking lug (8).

2. Thermally insulating panel according to Claim 1,
**characterized in**
that the edge (2a) of said recess (2) is located on a circle having a diameter (A) corresponding at least to the widest width (D) of said blocking portion (4).

3. Thermally insulating panel according to Claim 1 or 2,
**characterized in**
that the edge (9a) of said blocking portion (4) is located on a circle having a diameter corresponding to the widest width (D)) of said blocking portion (4).

4. Thermally insulating panel according to Claim 2 or 3,
**characterized in**
that the respective edge (2a, 9) of said recess (2) or said blocking portion (4) passes over into an adjacent inclined surface (5, 6), at the respective neck (7a, 8a), and that said locking lug (8) is located at the respective point of transition.

5. Thermally insulating panel according to any of the preceding Claims,
**characterized in**
that the width (C) of said neck (7a) of said blocking portion (4) comes within a range between 50% and 95% of the widest width (D) of this portion.

6. Thermally insulating panel according to any of the preceding Claims,
**characterized in**
that the width (B) of said neck (8a) at said locking lug (8) comes within a range between 85% and 98% of the widest width (D) of said blocking portion (4).

7. Thermally insulating panel according to any of the preceding Claims,
**characterized in**
that the widest width (D) of said blocking portion (4) comes within a range from 30% to 80% of the thickness (F) of the insulating panel (1).

8. Thermally insulating panel according to any of the preceding Claims,
**characterized in**
that said blocking portion (4) and said recess (2) extend each over the total width (E) of the insulating panel 81).

9. Thermally insulating panel according to any of the preceding Claims,
**characterized in**
that the ends (10, 11) comprise one respective inclined surface (5, 6) only on one side.

10. Thermally insulating panel according to Claim 9,
**characterized in**
that said blocking portion (4) comprises an edge (9) projecting beyond said locking lug (8) only on the side facing the respective inclined surface (5).

## Revendications

1. Panneau calorifuge (1), fait exclusivement en matière calorifuge fibreuse ou liège, éventuellement à isolement acoustique,
**caractérisé par**
une extrémité (11) en cône et une autre extrémité (10) qui s'ouvre vers l'extérieur à assembler à emboîtement des panneaux calorifuges voisins, dans lequel ladite extrémité s'ouvrant vers l'extérieur (10) présente un évidement (2) intérieur qui se convertit en au moins un talon de blocage (8) à former un étranglement (8a) dans la zone de transition vers une surface inclinée (6), et dans lequel ladite extrémité (11) en cône comprend une partie d'arrêt (4) dont la largeur la plus grande (D) est plus grande que la largeur (C) d'un étranglement (7a) dans la zone de transition vers une surface inclinée (5) et plus grande que la largeur (B) dudit étranglement (8a) dans la zone dudit talon de blocage (8).

2. Panneau calorifuge selon la revendication 1,
**caractérisé en ce**
que le bord (2a) dudit évidement (2) se trouve sur un cercle à un diamètre (A), qui correspond au moins à la largeur la plus grande (D) de ladite partie d'arrêt (4).

3. Panneau calorifuge selon la revendication 1 ou 2,
**caractérisé en ce**
que le bord (9a) de ladite partie d'arrêt (4) se trouve sur un cercle à un diamètre qui correspond à la largeur la plus grande (D) de ladite partie d'arrêt (4).

4. Panneau calorifuge selon la revendication 2 ou 3,
**caractérisé en ce**
que le bord respectif (2a, 9) dudit évidement (2) ou de ladite partie d'arrêt (4) se convertit, à l'étranglement respectif (7a, 8a), en une surface inclinée voisine (5, 6), et que ledit talon de blocage (8) se trouve au point de transition respectif.

5. Panneau calorifuge selon une quelconque des revendications précédentes,
**caractérisé en ce**
que la valeur de la largeur (C) dudit étranglement (7a) de ladite partie d'arrêt (4) tombe dans une gamme entre 50% et 95% de la largeur la plus grande (D) de cette partie.

6. Panneau calorifuge selon une quelconque des revendications précédentes,
**caractérisé en ce**
que la valeur de la largeur (B) dudit étranglement (8a) audit talon de blocage (8) tombe dans une gamme entre 85% et 98% de la largeur la plus grande (D) de ladite partie d'arrêt (4).

7. Panneau calorifuge selon une quelconque des revendications précédentes,
**caractérisé en ce**
que la valeur de la largeur la plus grande (D) de ladite partie d'arrêt (4) tombe dans une gamme de 30% à 80% de l'épaisseur (F) du panneau d'isolement (1).

8. Panneau calorifuge selon une quelconque des revendications précédentes,
**caractérisé en ce**
que ladite partie d'arrêt (4) et ledit évidement (2) s'étendent chacun sur toute la largeur (E) du panneau d'isolement (1).

9. Panneau calorifuge selon une quelconque des revendications précédentes,
**caractérisé en ce**
que chaque extrémité (10, 11) ne comprend qu'une seule surface inclinée (5, 6) à un côté seulement.

10. Panneau calorifuge selon la revendication 9,
**caractérisé en ce**
que ladite partie d'arrêt (4) ne comprend un bord (9) en saillie dudit talon de blocage (8) que du côté qui se trouve en face de la surface inclinée respective (5).
